# EUROPÄISCHE PATENTSCHRIFT

(11) **EP 3 280 884 B1**
(45) Veröffentlichungstag und Bekanntmachung des Hinweises auf die Patenterteilung: **28.07.2021**
(21) Anmeldenummer: 16728922.2
(22) Anmeldetag: 08.06.2016
(51) Int. Cl.: F01K 13/02, F01D 21/00, F01D 25/12

(54) **VERFAHREN ZUM ABKÜHLEN EINER DAMPFTURBINE**
METHOD FOR COOLING A STEAM TURBINE
PROCÉDÉ DE REFROIDISSEMENT D'UNE TURBINE À VAPEUR

(30) Priorität: 24.06.2015 EP 15173619
(43) Veröffentlichungstag der Anmeldung: 14.02.2018
(73) Patentinhaber: Siemens Energy Global GmbH & Co. KG, 81739 München (DE)
(72) Erfinder: GREIS, Jan, 47167 Duisburg (DE); STAWARSKI, Oliver, 41462 Neuss (DE)
(86) Internationale Anmeldenummer: PCT/EP2016/062963
(87) Internationale Veröffentlichungsnummer: WO 2016/206972

(56) Entgegenhaltungen:
- EP-A1- 2 620 604
- AU-A1- 2008 202 733

## Beschreibung

Die Erfindung betrifft ein Verfahren zum Abkühlen einer Dampfturbine, sowie ein assoziiertes Automatisierungssystem, wobei die Dampfturbine mit Dampf aus einem Dampferzeuger beströmt wird, wobei unter Anderem eine vorgegebene Abkühlrate *Ṫᵥₒᵣ* der Dampfturbine bestimmt wird, wobei die tatsächliche Abkühlrate *Ṫₜₐₜ* ermittelt und mit der vorgegebenen Abkühlrate *Ṫᵥₒᵣ* verglichen wird.

Dampfturbinen werden in Kraftwerksanlagen zur Energieerzeugung eingesetzt. Nach einer erfolgreichen Inbetriebnahme werden die Dampfturbinen mehr oder weniger im Dauerbetrieb eingesetzt. Dennoch ist es erforderlich, hin und wieder Revisionen durchzuführen. Hierbei ist es notwendig, dass die Dampfturbinen außer Betrieb genommen werden und abgekühlt sind.

Zur Abkühlung ist es gängige Praxis, die Dampfturbine mittels dem sogenannten "forced cooling" abzukühlen. Das "forced cooling" umfasst im Wesentlichen drei Phasen, wobei in der ersten Phase eine Dampftemperaturabsenkung im Leistungsbetrieb erfolgt und nach dem Abschalten erfolgt danach ein natürliches Abkühlen und anschließend ein "kaltziehen" mit Umgebungsluft, wobei über eine Evakuierungseinrichtung die Luft durch die Dampfturbine gezogen wird. Die Dampfturbine wird also durch eine Reduktion der Dampftemperatur im Leistungsbetrieb vorab abgekühlt. Diese Reduktion der Dampftemperatur kann durch die Verwendung einer Kesselabspritzung und/oder durch Leistungsreduzierung der Feuerung bzw. der Gasturbine (im Falle einer GuD-Anlage) erfolgen. Allerdings muss darauf geachtet werden, dass die Reduktion der Dampftemperaturen derart erfolgt, dass die Auslegungsgrenzen der Dampfturbine nicht überschritten werden. Dazu kann die Dampftemperatur mittels starrer Rampen reduziert werden. Nachteilig ist hierbei aber, dass eventuell vorgegebene Freiheiten nicht voll ausgereizt werden. Dies wiederum führt zu einem Zeitverlust, bei dem wertvoller Brennstoff vergeudet werden könnte.

Die Dokumente AU 2008 202 733 A1 und EP 2 620 604 A1 zeigen Abkühlverfahren für Dampfturbinen, bei denen eine rückgekoppelte Regelung des Temperaturgradienten in der Turbine erst nach Ende des Leistungsbetriebs erfolgt.

Die Aufgabe der Erfindung ist es daher, dass Verfahren zum Abkühlen der Dampfturbine zu beschleunigen.

Gelöst wird diese Aufgabe durch den unabhängigen Anspruch 1.

Danach kommt erfindungsgemäß ein Verfahren zum Abkühlen einer Dampfturbine zum Einsatz, wie es durch den angehängten unabhängigen Anspruch 1 definiert wird. Dieses Verfahren beinhaltet unter Anderem, dass die Dampfturbine mit Dampf aus einem Dampferzeuger beströmt wird, wobei eine vorgegebene Abkühlrate der Dampfturbine bestimmt wird, wobei die tatsächliche Abkühlrate ermittelt wird und mit der vorgegebenen Abkühlrate verglichen und der Dampferzeuger derart betrieben wird, dass die tatsächliche Abkühlrate im Wesentlichen der vorgegebenen Abkühlrate entspricht.

Somit ist ein wesentliches Merkmal der Erfindung, dass eine Regelung berücksichtigt wird, die nunmehr die Dampftemperatur derart regelt, dass die Abkühlung der Dampfturbine innerhalb vorgegebener Grenzen erfolgt.

Vorteilhafte Weiterbildungen sind in den Unteransprüchen angegeben.

So wird in einer ersten vorteilhaften Weiterbildung die vorgegebene Abkühlrate durch eine Finite-Elemente-Methode ermittelt, durch Messungen ermittelt oder durch Tests ermittelt.

In einer weiteren vorteilhaften Weiterbildung wird bei der Abkühlrate die Temperatur der Bauteile, wie zum Beispiel das Gehäuse und der Rotor der Dampfturbine berücksichtigt.

Des Weiteren wird die Aufgabe durch ein Automatisierungssystem gelöst, das ausgebildet ist zur Durchführung des erfindungsgemäßen Verfahrens und in anhängendem unabhängigem Anspruch 5 definiert wird.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden.

Ausführungsbeispiele der Erfindung werden nachfolgend anhand der Zeichnung beschrieben. Diese soll die Ausführungsbeispiele nicht maßgeblich darstellen, vielmehr ist die Zeichnung, wo zur Erläuterung dienlich, in schematisierter und/oder leicht verzerrter Form ausgeführt. Im Hinblick auf Ergänzungen der in der Zeichnung unmittelbar erkennbaren Lehren wird auf den einschlägigen Stand der Technik verwiesen.

Es zeigt:
- Figur 1: eine schematische Darstellung einer erfindungsgemäßen Kraftwerksanlage.

Die Kraftwerksanlage 1 umfasst eine Dampfturbine 2, die in eine Hochdruck-Teilturbine 3, eine Mitteldruck-Teilturbine 4 und Niederdruck-Teilturbine 5 eingeteilt ist. Ferner umfasst die Kraftwerksanlage 1 einen Dampferzeuger 6 und einen Kondensator 7, der strömungstechnisch mit der Niederdruck-Teilturbine 5 verbunden ist. Frischdampf wird im Dampferzeuger 6 erzeugt und strömt über eine Frischdampfleitung 8 in die Hochdruck-Teilturbine 3 und von dort über einen Auslass 9 zu einem Zwischenüberhitzer 10. Im Zwischenüberhitzer 10 wird der Dampf wieder auf eine höhere Temperatur gebracht und strömt anschließend in die Mitteldruck-Teilturbine 4. Von dort aus strömt der Dampf über eine Überströmleitung 11 zur Niederdruck-Teilturbine 5 und schließlich über eine Abdampfleitung 12 in den Kondensator 7. Im Kondensator 7 kondensiert der Dampf zu Wasser und wird mittels einer Pumpe 13 wieder zum Dampferzeuger 6 geführt.

Die Dampfturbine 1 wird mit Dampf aus dem Dampferzeuger 6 beströmt, wobei eine vorgegebene Abkühlrate *Ṫᵥₒᵣ* der Dampfturbine 2 bestimmt wird. Des Weiteren wird die tatsächliche Abkühlrate *Ṫₜₐₜ* ermittelt und mit der vorgegebenen Abkühlrate *Ṫᵥₒᵣ* verglichen. Dies erfolgt in einem Automatisierungssystem (nicht dargestellt). Das Automatisierungssystem liefert ein Ausgangssignal an den Dampferzeuger 6, was dazu führt, dass der Dampferzeuger 6 derart betrieben wird, dass die tatsächliche Abkühlrate *Ṫₜₐₜ* im Wesentlichen der vorgegebenen Abkühlrate *Ṫᵥₒᵣ* entspricht. In der Dampfturbinensteuerung sind demnach die Auslegungsgrenzen abgebildet, wobei eine Vorgabe zur Abkühlung berechnet wird und dem Dampferzeuger 6 als Signal zur Verfügung gestellt wird. Diese optimale Dampftemperatur nutzt die Auslegungsgrenzen der Dampfturbine 2 beim Abkühlen optimal aus. Sie überprüft stets die Ist-Zustände und vergleicht mit den zulässigen Grenzen. Mit anderen Worten, mit dem Automatisierungssystem wird die optimale Dampftemperatur die Temperatur zügig herabsetzen, wenn noch große Freibeträge vorhanden sind und langsamer herabsetzen, wenn nur noch kleine Freibeträge vorhanden sind, wie z. B. nahe der Auslegungsgrenze. Berücksichtigt werden hierbei Temperaturen der Dampfturbine und somit die Wandtemperatur-Grenzen.

Die vorgegebene Abkühlrate kann durch eine Finite-Elemente-Methode ermittelt werden oder durch Messungen oder durch Tests.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen, wie er durch die angehängten unabhängigen Ansprüche definiert wird.

## Patentansprüche

1. Verfahren zum Abkühlen einer Dampfturbine (2),
wobei die Dampfturbine (2) mit Dampf aus einem Dampferzeuger (6) beströmt wird,
wobei eine vorgegebene Abkühlrate *Ṫᵥₒᵣ* der Dampfturbine (2) bestimmt wird,
wobei die tatsächliche Abkühlrate *Ṫₜₐₜ* ermittelt wird und mit der vorgegebenen Abkühlrate *Ṫᵥₒᵣ* verglichen wird und der Dampferzeuger (6) derart betrieben wird, dass die tatsächliche Abkühlrate *Ṫ_{tαt}* im Wesentlichen der vorgegebenen Abkühlrate *Ṫᵥₒᵣ* entspricht,
wobei der Dampferzeuger (6) derart betrieben wird, dass im Leistungsbetrieb eine Kesselabspritzung erfolgt und/oder im Leistungsbetrieb die Feuerung derart geändert wird, dass die Leistung des Dampferzeugers (6) reduziert wird.

2. Verfahren nach Anspruch 1,
wobei die vorgegebene Abkühlrate *Ṫᵥₒᵣ* durch eine Finite-Elemente-Methode ermittelt wird, durch Messungen ermittelt wird oder durch Tests ermittelt wird.

3. Verfahren nach Anspruch 1 oder 2,
wobei bei der Abkühlrate die Temperaturen der Bauteile der Dampfturbine (2) berücksichtigt wird.

4. Verfahren nach Anspruch 3,
wobei eine Temperatur an einer Innenwand *T₁* und eine Temperatur an einer Außenwand *T_{A}* ermittelt wird und eine Differenz der Temperatur *T_{A}* - *T_{I}* einen vorgegebenen Grenzwert *ΔT_{AI}* weder überschreitet noch unterschreitet.

5. Automatisierungssystem ausgebildet zur automatisierten Durchführung eines Verfahrens gemäß der Ansprüche 1 bis 4, wobei das Automatisierungssystem Mittel zur automatisierten Bestimmung der tatsächlichen Abkühlrate umfasst und dazu ausgebildet ist, die tatsächliche Abkühlrate automatisiert mit einer vorgegebenen Abkühlrate zu vergleichen, wobei das Automatisierungssystem außerdem Mittel zur automatisierten Steuerung der Kesselabspritzung des Dampferzeugers (6) im Leistungsbetrieb und/ oder zur automatisierten Steuerung der Feuerung des Dampferzeugers im Leistungsbetrieb umfasst und dazu ausgebildet ist, diese Mittel automatisiert so zu steuern, dass die Leistung des Dampferzeugers (6) reduziert wird und die tatsächliche Abkühlrate im Wesentlichen der vorgegebenen Abkühlrate entspricht.

## Claims

1. Method for cooling a steam turbine (2),
wherein the steam turbine (2) is charged with steam from a steam generator (6),
wherein a predefined cooling rate *Ṫᵥₒᵣ* of the steam turbine (2) is determined,
wherein the actual cooling rate *Ṫₜₐₜ* is determined and is compared with the predefined cooling rate *Ṫᵥₒᵣ* and the steam generator (6) is operated such that the actual cooling rate *Ṫₜₐₜ* essentially corresponds to the predefined cooling rate *Ṫᵥₒᵣ,* wherein the steam generator (6) is operated such that during power operation a boiler blow-off takes place and/or during power operation the firing is changed so as to reduce the power of the steam generator (6).

2. Method according to Claim 1,
wherein the predefined cooling rate *Ṫᵥₒᵣ* is determined using a finite element method, is determined by measurements or is determined by testing.

3. Method according to Claim 1 or 2,
wherein the cooling rate takes into account the temperatures of the components of the steam turbine (2).

4. Method according to Claim 3,
which involves determining a temperature at an inner wall *T_{I}* and a temperature at an outer wall *T_{A}* and a difference in temperature *T_{A}* - *T_{I}* neither exceeds nor falls below a predefined limit value *ΔT_{AI}.*

5. Automation system
designed for carrying out a method according to Claims 1 to 4 in automated fashion, wherein the automation system comprises means for the automated determining of the actual cooling rate and is designed to automatically compare the actual cooling rate with a predetermined cooling rate, the automation system also comprising means for automatically controlling the boiler blow-off of the steam generator (6) during power operation and/or for automatically controlling the firing of the steam generator during power operation, and being designed to automatically control these means in such a way that the power of the steam generator (6) is reduced and the actual cooling rate essentially corresponds to the predefined cooling rate.

## Revendications

1. Procédé de refroidissement d'une turbine (2) à vapeur, la turbine (2) à vapeur étant alimentée en vapeur à partir d'un générateur (6) de vapeur,
dans lequel on détermine un taux Ṫ*ᵥₒᵣ* de refroidissement donné à l'avance de la turbine (2) à vapeur,
dans lequel on détermine le taux *Tₜₐₜ* de refroidissement réel et on le compare au taux Ṫ*ᵥₒᵣ* de refroidissement donné à l'avance et l'on fait fonctionner le générateur (6) de vapeur de manière à ce que le taux Ṫ*ₜₐₜ* de refroidissement réel corresponde sensiblement au taux Ṫ*ᵥₒᵣ* de refroidissement donné à l'avance, dans lequel on fait fonctionner le générateur (6) de vapeur de manière à effectuer en fonctionnement de puissance un arrosage de chaudière et/ou on modifie en fonctionnement de puissance le chauffage de manière à réduire la puissance du générateur (6) de vapeur.

2. Procédé suivant la revendication 1,
dans lequel on détermine la vitesse Ṫ*ᵥₒᵣ* de refroidissement donnée à l'avance par une méthode aux éléments finis, on la détermine par des mesures ou on la détermine par des tests.

3. Procédé suivant la revendication 1 ou 2,
dans lequel dans la vitesse de refroidissement on tient compte des températures des pièces de la turbine (2) à vapeur.

4. Procédé suivant la revendication 3
dans lequel on détermine une température sur une paroi Ṫ*_{I}* intérieure et une température sur une paroi Ṫ*_{A}* extérieure et une différence de température Ṫ*_{A}* - Ṫ*_{I}* n'est ni supérieure ni inférieure à une valeur ΔṪ*_{AI}* limite donnée à l'avance.

5. Système d'automatisation,
constitué pour effectuer un procédé
suivant les revendications 1 à 4 de manière automatisée, dans lequel le système d'automatisation comprend des moyens de détermination automatisée de la vitesse de refroidissement réelle et est constitué pour comparer de manière automatisée la vitesse de refroidissement réelle à une vitesse de refroidissement donnée à l'avance, le système d'automatisation comprenant en outre des moyens de commande automatisée de l'arrosage de chaudière du générateur (6) de vapeur en fonctionnement en puissance et/ou de commande automatisée du chauffage du générateur de vapeur en fonctionnement en puissance et, étant constituée pour commander ces moyens automatisés de manière à arriver à la puissance du générateur (6) de vapeur de manière à ce que la vitesse de refroidissement réelle corresponde sensiblement à la vitesse de refroidissement donnée à l'avance.
